# EUROPÄISCHE PATENTSCHRIFT

(11) **EP 3 862 480 B1**
(45) Veröffentlichungstag und Bekanntmachung des Hinweises auf die Patenterteilung: **12.07.2023**
(21) Anmeldenummer: 21150835.3
(22) Anmeldetag: 11.01.2021
(51) Int. Cl.: D06F 58/08, D06F 37/20

(54) **MOTORHALTEVORRICHTUNG FÜR EINEN MOTOR EINES HAUSHALTSGERÄTS**
MOTOR HOLDING DEVICE FOR A MOTOR OF A DOMESTIC APPLIANCE
DISPOSITIF DE RETENUE POUR UN MOTEUR D'UN APPAREIL ÉLECTROMÉNAGER

(30) Priorität: 05.02.2020 DE 102020102864
(43) Veröffentlichungstag der Anmeldung: 11.08.2021
(73) Patentinhaber: Miele & Cie. KG, 33332 Gütersloh (DE)
(72) Erfinder: Müller, Michael, 41569 Rommerskirchen (DE); Zajak, Martin Michael, 53639 Königswinter (DE)

(56) Entgegenhaltungen:
- EP-A1- 0 327 087
- WO-A1-2016/034222
- DE-A1-102011 007 715
- DE-A1-102016 225 333
- DE-U- 7 515 298
- FR-A1- 2 691 593
- FR-A1- 2 742 843

## Beschreibung

Die Erfindung betrifft eine Motorhaltevorrichtung für einen Motor eines Haushaltsgeräts der im Oberbegriff des Patentanspruchs 1 genannten Art.

Aus der DE 102016225333 A1 ist eine Anordnung eines Halters an einem Waschmaschinenmotor bekannt, wobei der Halter nach der Verbindung an einen Gegenhalter angreift und einen Abschnitt aus thermoplastischem Werkstoff aufweist.

Aus der FR 2742843 A1 ist eine Vorrichtung zur Befestigung eines Elektromotors an einem Rahmen bekannt, wobei letzterer ein Gestell sein kann, das im Inneren einer Waschmaschine befestigt ist.

Aus der FR 2691593 A1 ist eine Vorrichtung zur Befestigung von Elektromotoren bekannt, die es ermöglicht, die Geräuschquellen in Haushaltsgeräten zu reduzieren.

Aus der DE 7515298 U ist ein Wäschetrockner mit umlaufender Wäschetrommel bekannt, zu deren Antrieb ein Antriebsmotor mit Spannrolle für einen Riementrieb im Gehäuse angeordnet und die Spannrolle an einem mit dem Lagerschild des Motors verbundenen Bügel gelagert sowie mit einer Spannfeder vorgespannt ist.

Aus der DE 102011007715 A1 ist ein Wäschetrockner mit einer Trommel für zu trocknende Gegenstände und mit einer Wärmepumpe mit einem Kompressor bekannt, mit einer Antriebseinheit, mit welcher der Kompressor und zumindest eine weitere anzutreibende Einheit zu deren Antrieb gekoppelt sind.

Derartige Motorhaltevorrichtungen sind aus dem Stand der Technik in einer Vielzahl von voneinander verschiedenen Ausführungsformen bereits vorbekannt und umfassen einen ersten Halteschenkel und einen zweiten Halteschenkel, wobei die beiden Halteschenkel in einer Montagelage der Motorhaltevorrichtung miteinander kraftübertragend verbunden sind, und wobei an dem ersten Halteschenkel eine erste Lagerbuchse und an dem zweiten Halteschenkel eine in der Montagelage der Motorhaltevorrichtung zu der ersten Lagerbuchse fluchtend angeordnete zweite Lagerbuchse für eine Motorwelle des Motors angeordnet sind.

Der Erfindung stellt sich somit das Problem, eine Motorhaltevorrichtung für einen Motor eines Haushaltsgeräts zu verbessern.

Erfindungsgemäß wird dieses Problem durch eine Motorhaltevorrichtung für einen Motor eines Haushaltsgeräts mit den Merkmalen des Patentanspruchs 1 gelöst, die dadurch gekennzeichnet ist, dass die erste und die zweite Lagerbuchse jeweils als ein integraler Bestandteil des jeweiligen Halteschenkels ausgebildet sind. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Motorhaltevorrichtung für einen Motor eines Haushaltsgeräts verbessert ist. Aufgrund der erfindungsgemäßen Ausbildung der Motorhaltevorrichtung ist beispielsweise die Anzahl der erforderlichen Bauteile reduziert. Entsprechend vereinfacht sich auch der Montageaufwand bei der Überführung der Motorhaltevorrichtung in deren Montagelage sowie die dafür erforderliche Lagerhaltung. Eine Kostenreduktion bei der Herstellung der Motorhaltevorrichtung ist damit ebenfalls möglich.

Grundsätzlich ist die erfindungsgemäße Motorhaltevorrichtung nach Art, Funktionsweise, Material, Dimensionierung und Anordnung in weiten geeigneten Grenzen frei wählbar.

Die erfindungsgemäße Motorhaltevorrichtung sieht vor, dass die erste Lagerbuchse an dem Rest des ersten Halteschenkels und/oder die zweite Lagerbuchse an dem Rest des zweiten Halteschenkels elastisch angeordnet sind/ist. Auf diese Weise ist ein ungewünschter Einfluss von äußeren Kräften auf die Lagerung der Motorwelle des Motors für das Haushaltsgerät wirksam reduziert. Aufgrund der elastischen und damit dämpfenden Verbindung der ersten und/oder zweiten Lagerbuchse mit dem Rest des jeweils korrespondierenden Halteschenkels ist beispielsweise der Einsatz von zwischen der jeweiligen Lagerbuchse und dem Rest des dazu korrespondierenden Halteschenkels angeordneten separaten Gummipuffern oder dergleichen nicht erforderlich. Mittels der Weiterbildung sind darüber hinaus Motorresonanzen wirksam von einem Rest des Haushaltsgeräts, an dem der Motor mittels der Motorhaltevorrichtung befestigt ist, entkoppelt.

Die erfindungsgemäße Motorhaltevorrichtung sieht vor, dass die erste Lagerbuchse zur elastischen Anordnung an dem Rest des ersten Halteschenkels undloder die zweite Lagerbuchse zur elastischen Anordnung an dem Rest des zweiten Halteschenkels eine Mehrzahl von zwischen der jeweiligen Lagerbuchse und dem korrespondierenden Rest des Halteschenkels ausgebildeten Stegen aufweisen/aufweist. Hierdurch ist die elastische Anordnung der ersten undloder zweiten Lagerbuchse an dem Rest des dazu korrespondierenden Halteschenkels auf konstruktiv besonders einfache Weise realisiert.

Eine vorteilhafte Weiterbildung der letztgenannten Ausführungsform der erfindungsgemäßen Motorhaltevorrichtung sieht vor, dass die Mehrzahl an Stegen im Wesentlichen gleichmäßig um den Umfang der ersten undloder zweiten Lagerbuchse verteilt angeordnet ist. Auf diese Weise ist eine gleichförmig um den Umfang der ersten und/oder zweiten Lagerbuchse verteilte Krafteinleitung und Kraftübertragung von der jeweiligen Lagerbuchse auf den Rest des korrespondierenden Halteschenkels ermöglicht.

Die erfindungsgemäße Motorhaltevorrichtung sieht vor, dass jeder Steg der Mehrzahl von Stegen in einem senkrecht zu der Motorwelle angeordneten Schnitt einen gekrümmten Verlauf aufweist, wobei jeder der Mehrzahl von Stegen in die gleiche Richtung gekrümmt ausgebildet ist, bevorzugt, dass jeder Steg von der jeweiligen Lagerbuchse in Drehrichtung der Motorwelle nach außen zu dem jeweils korrespondierenden Rest des Halteschenkels verläuft. Hierdurch ist die Krafteinleitung und die Kraftübertragung von der Lagerbuchse auf der einen Seite mittels der Stege auf den Rest des korrespondierenden Halteschenkels auf der anderen Seite besonders vorteilhaft verwirklicht.

Eine weitere vorteilhafte Weiterbildung der erfindungsgemäßen Motorhaltevorrichtung sieht vor, dass an dem ersten Halteschenkel, bevorzugt an der ersten Lagerbuchse, und/oder an dem zweiten Halteschenkel, bevorzugt an der zweiten Lagerbuchse, eine umlaufende Dichtung zur Abdichtung der Motorwelle angeordnet ist. Auf diese Weise ist eine Abdichtung der Motorwelle auf konstruktiv einfache Art ermöglicht. Ferner ist dadurch der Einsatz einer separaten Dichtung verzichtbar.

Eine vorteilhafte Weiterbildung der vorgenannten Ausführungsform der erfindungsgemäßen Motorhaltevorrichtung sieht vor, dass die Dichtung aus einem thermoplastischen Elastomer, bevorzugt einem thermoplastischen Vulkanisat, hergestellt ist. Hierdurch ist die Dichtung materialseitig besonders vorteilhaft ausgebildet. Dies gilt insbesondere für die bevorzugte Ausführungsform dieser Weiterbildung. Beispielsweise sind thermoplastische Vulkanisate färbbar sowie schweißbar und bieten einen hervorragenden Kautschukersatz.

Eine vorteilhafte Weiterbildung einer der beiden letztgenannten Ausführungsformen der erfindungsgemäßen Motorhaltevorrichtung sieht vor, dass die Dichtung als ein in einem Zweikomponenten-Spritzgussverfahren an den dazu korrespondierenden Halteschenkel angeformte Dichtung ausgebildet ist. Auf diese Weise ist die Dichtung sowie deren stoffschlüssige Verbindung mit dem korrespondierenden Halteschenkel fertigungstechnisch auf besonders einfache Art realisiert.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen Motorhaltevorrichtung für einen Motor eines Haushaltsgeräts in einer ersten perspektivischen Darstellung,
- Figur 2: das Ausführungsbeispiel in einer zweiten perspektivischen Darstellung,
- Figur 3: das Ausführungsbeispiel in einer Draufsicht und
- Figur 4: das Ausführungsbeispiel in einer Seitenansicht.

In den Fig. 1 bis 4 ist ein Ausführungsbeispiel der erfindungsgemäßen Motorhaltevorrichtung für einen Motor eines Haushaltsgeräts exemplarisch dargestellt.

Das nicht dargestellte Haushaltsgerät ist als ein Wäschetrockner ausgebildet, wobei der ebenfalls nicht dargestellte Motor zum Antrieb einer Trommel und eines Gebläses des Wäschetrockners ausgebildet ist. Hierfür ist der Motor mittels der Motorhaltevorrichtung 2 an einem nicht dargestellten Bodenmodul des Haushaltsgeräts befestigt.

Die Motorhaltevorrichtung 2 umfasst einen ersten Halteschenkel 4 und einen zweiten Halteschenkel 6, wobei die beiden Halteschenkel 4, 6 in einer in den Fig. 1 bis 4 dargestellten Montagelage der Motorhaltevorrichtung 2 miteinander kraftübertragend verbunden sind, und wobei an dem ersten Halteschenkel 4 eine erste Lagerbuchse 8 und an dem zweiten Halteschenkel 6 eine in der Montagelage der Motorhaltevorrichtung 2 zu der ersten Lagerbuchse 8 fluchtend angeordnete zweite Lagerbuchse 10 für eine nicht dargestellte Motorwelle des Motors angeordnet sind. Die erste und die zweite Lagerbuchse 8, 10 sind jeweils als ein integraler Bestandteil des jeweiligen Halteschenkels 4, 6 ausgebildet. Die Motorwelle des Motors ist bei dem vorliegenden Ausführungsbeispiel mittels zweier nicht dargestellter Wälzlager an der Motorhaltevorrichtung 2 drehbar gelagert, wobei eines der beiden Wälzlager in die erste Lagerbuchse 8 und das andere der beiden Wälzlager in die zweite Lagerbuchse 10 auf dem Fachmann bekannte Weise eingesetzt sind.

Die erste Lagerbuchse 8 ist an dem Rest des ersten Halteschenkels 4 und die zweite Lagerbuchse 10 ist an dem Rest des zweiten Halteschenkels 6 elastisch angeordnet, wobei die erste Lagerbuchse 8 zur elastischen Anordnung an dem Rest des ersten Halteschenkels 4 und die zweite Lagerbuchse 10 zur elastischen Anordnung an dem Rest des zweiten Halteschenkels 6 eine Mehrzahl von zwischen der jeweiligen Lagerbuchse 8, 10 und dem korrespondierenden Rest des Halteschenkels 4, 6 ausgebildeten Stegen 12, 14 aufweisen.

Die Mehrzahl an Stegen 12, 14 ist dabei im Wesentlichen gleichmäßig um den Umfang der ersten und der zweiten Lagerbuchse 8, 10 verteilt angeordnet. Bei dem vorliegenden Ausführungsbeispiel weist jeder Steg 12, 14 der Mehrzahl von Stegen 12, 14 in einem senkrecht zu der Motorwelle angeordneten Schnitt, also parallel zu der Bildebene von der Fig. 4, einen gekrümmten Verlauf auf, wobei jeder der Mehrzahl von Stegen 12, 14 in die gleiche Richtung gekrümmt ausgebildet ist, und wobei jeder Steg 12, 14 von der jeweiligen Lagerbuchse 8, 10 in Drehrichtung der Motorwelle nach außen zu dem jeweils korrespondierenden Rest des Halteschenkels 4, 6 verläuft. Die Drehrichtung der Motorwelle verläuft bei dem vorliegenden Ausführungsbeispiel im Uhrzeigersinn um eine in der Fig. 4 dargestellte Drehachse 16 der Motorwelle.

Wie aus den Fig. 1 bis 4 ferner hervorgeht, ist an dem zweiten Halteschenkel 6, nämlich an der zweiten Lagerbuchse 10, eine umlaufende Dichtung 18 zur Abdichtung der Motorwelle angeordnet. Die umlaufende Dichtung 18 ist aus einem thermoplastischen Elastomer, nämlich einem thermoplastischen Vulkanisat, hergestellt, wobei die Dichtung 18 als eine in einem Zweikomponenten-Spritzgussverfahren an den dazu korrespondierenden zweiten Halteschenkel 6 angeformte Dichtung ausgebildet ist. Die Dichtung 18 dient bei dem vorliegenden Ausführungsbeispiel dazu, die Motorwelle gegenüber einem nicht dargestellten Prozessluftkanal des als Wäschetrockner ausgebildeten Haushaltsgeräts abzudichten, um so eine Verschleppung von Feuchtigkeit aus dem Trocknungsprozess, nämlich aus einer in dem Prozessluftkanal geführten Prozessluft, in ein Inneres des Haushaltsgeräts zu verhindern. Hierfür ist bei dem vorliegenden Ausführungsbeispiel zusätzlich eine Wellendichtung 20 vorgesehen.

Die Erfindung ist nicht auf das vorliegende Ausführungsbeispiel begrenzt. Beispielsweise ist die Erfindung auch bei anderen Haushaltsgeräten mit einem eine Motorwelle aufweisenden Motor vorteilhaft einsetzbar.

## Patentansprüche

1. Motorhaltevorrichtung (2) für einen Motor eines Haushaltsgeräts, umfassend einen ersten Halteschenkel (4) und einen zweiten Halteschenkel (6), wobei die beiden Halteschenkel (4, 6) in einer Montagelage der Motorhaltevorrichtung (2) miteinander kraftübertragend verbunden sind, und wobei an dem ersten Halteschenkel (4) eine erste Lagerbuchse (8) und an dem zweiten Halteschenkel (6) eine in der Montagelage der Motorhaltevorrichtung (2) zu der ersten Lagerbuchse (8) fluchtend angeordnete zweite Lagerbuchse (10) für eine Motorwelle des Motors angeordnet sind, wobei die erste und die zweite Lagerbuchse (8, 10) jeweils als ein integraler Bestandteil des jeweiligen Halteschenkels (4, 6) ausgebildet sind, wobei die erste Lagerbuchse (8) an dem Rest des ersten Halteschenkels (4) und/oder die zweite Lagerbuchse (10) an dem Rest des zweiten Halteschenkels (6) elastisch angeordnet sind/ist, wobei die erste Lagerbuchse (8) zur elastischen Anordnung an dem Rest des ersten Halteschenkels (4) und/oder die zweite Lagerbuchse (10) zur elastischen Anordnung an dem Rest des zweiten Halteschenkels (6) eine Mehrzahl von zwischen der jeweiligen Lagerbuchse (8, 10) und dem korrespondierenden Rest des Halteschenkels (4, 6) ausgebildeten Stegen (12, 14) aufweisen/aufweist,
**dadurch gekennzeichnet, dass** jeder Steg (12, 14) der Mehrzahl von Stegen (12, 14) in einem senkrecht zu der Motorwelle angeordneten Schnitt einen gekrümmten Verlauf aufweist, wobei jeder der Mehrzahl von Stegen (12, 14) in die gleiche Richtung gekrümmt ausgebildet ist, bevorzugt, dass jeder Steg (12, 14) von der jeweiligen Lagerbuchse (8, 10) in Drehrichtung der Motorwelle nach außen zu dem jeweils korrespondierenden Rest des Halteschenkels (4, 6) verläuft.

2. Motorhaltevorrichtung (2) nach Anspruch 1, **dadurch gekennzeichnet, dass** die Mehrzahl an Stegen (12, 14) im Wesentlichen gleichmäßig um den Umfang der ersten und/oder zweiten Lagerbuchse (8, 10) verteilt angeordnet ist.

3. Motorhaltevorrichtung (2) nach einem der Ansprüche 1 bis 2, **dadurch gekennzeichnet, dass** an dem ersten Halteschenkel, bevorzugt an der ersten Lagerbuchse, und/oder an dem zweiten Halteschenkel (6), bevorzugt an der zweiten Lagerbuchse (10), eine umlaufende Dichtung (18) zur Abdichtung der Motorwelle angeordnet ist.

4. Motorhaltevorrichtung (2) nach Anspruch 3, **dadurch gekennzeichnet, dass** die Dichtung (18) aus einem thermoplastischen Elastomer, bevorzugt einem thermoplastischen Vulkanisat, hergestellt ist.

5. Motorhaltevorrichtung (2) nach Anspruch 3 oder 4, **dadurch gekennzeichnet, dass** die Dichtung (18) als eine in einem Zweikomponenten-Spritzgussverfahren an den dazu korrespondierenden Halteschenkel (6) angeformte Dichtung ausgebildet ist.

## Claims

1. Motor holding device (2) for a motor of a domestic appliance, comprising a first holding limb (4) and a second holding limb (6), the two holding limbs (4, 6) being connected to one another in a force-transmitting manner in a mounting position of the motor holding device (2), and a first bearing bush (8) being arranged on the first holding limb (4) and a second bearing bush (10), which is aligned with the first bearing bush (8) in the mounting position of the motor holding device (2), being arranged on the second holding limb (6), for a motor shaft of the motor, the first and the second bearing bush (8, 10) each being formed as an integral part of the respective holding limb (4, 6), the first bearing bush (8) being elastically arranged on the remainder of the first holding limb (4) and/or the second bearing bush (10) being elastically arranged on the remainder of the second holding limb (6), the first bearing bush (8), for elastic arrangement on the remainder of the first holding limb (4), and/or the second bearing bush (10), for elastic arrangement on the remainder of the second holding limb (6), having a plurality of webs (12, 14) formed between the respective bearing bush (8, 10) and the corresponding remainder of the holding limb (4, 6),
**characterised in that** each web (12, 14) of the plurality of webs (12, 14) has a curved profile in a section perpendicular to the motor shaft, each of the plurality of webs (12, 14) being curved in the same direction, preferably **in that** each web (12, 14) extends outwards from the respective bearing bush (8, 10) in the direction of rotation of the motor shaft to the respectively corresponding remainder of the holding limb (4, 6).

2. Motor holding device (2) according to claim 1, **characterised in that** the plurality of webs (12, 14) are arranged so as to be distributed substantially uniformly around the circumference of the first and/or second bearing bush (8, 10).

3. Motor holding device (2) according to either of claims 1 to 2, **characterised in that** a circumferential seal (18) for sealing the motor shaft is arranged on the first holding limb, preferably on the first bearing bush and/or on the second holding limb (6), preferably on the second bearing bush (10).

4. Motor holding device (2) according to claim 3, **characterised in that** the seal (18) is produced from a thermoplastic elastomer, preferably a thermoplastic vulcanizate.

5. Motor holding device (2) according to either claim 3 or claim 4, **characterised in that** the seal (18) is designed as a seal formed on the corresponding holding leg (6) in a two-component injection-moulding process.

## Revendications

1. Dispositif de maintien de moteur (2) pour un moteur d'un appareil électroménager, comprenant une première branche de maintien (4) et une seconde branche de maintien (6), les deux branches de maintien (4, 6) étant reliées l'une à l'autre avec transmission de force dans une position de montage du dispositif de maintien de moteur (2), et un premier coussinet (8) étant disposé sur la première branche de maintien (4) et un second coussinet (10), disposé en alignement avec le premier coussinet (8) dans la position de montage du dispositif de maintien de moteur (2), étant disposé sur la seconde branche de maintien (6), pour un arbre de moteur du moteur, le premier et le second coussinet (8, 10) étant respectivement réalisés comme partie intégrante de la branche de maintien (4, 6) respective, le premier coussinet (8) étant disposé de manière élastique sur le reste de la première branche de maintien (4) et/ou le second coussinet (10) étant disposé de manière élastique sur le reste de la seconde branche de maintien (6), le premier coussinet (8) présentant, pour la disposition de manière élastique sur le reste de la première branche de maintien (4), et/ou le second coussinet (10) présentant, pour la disposition de manière élastique sur le reste de la seconde branche de maintien (6), une pluralité de traverses (12, 14) réalisées entre le coussinet (8, 10) respectif et le reste correspondant de la branche de maintien (4, 6),
**caractérisé en ce que** chaque traverse (12, 14) de la pluralité de traverses (12, 14) présente, dans une coupe disposée perpendiculairement par rapport à l'arbre de moteur, un tracé courbe, chacune de la pluralité de traverses (12, 14) étant réalisée courbée dans la même direction, de préférence **en ce que** chaque traverse (12, 14) s'étend depuis le coussinet (8, 10) respectif dans le sens de rotation de l'arbre de moteur vers l'extérieur jusqu'au reste respectivement correspondant de la branche de maintien (4, 6).

2. Dispositif de maintien de moteur (2) selon la revendication 1,
**caractérisé en ce que** la pluralité de traverses (12, 14) est répartie de manière sensiblement uniforme autour de la circonférence du premier et/ou du second coussinet (8, 10).

3. Dispositif de maintien de moteur (2) selon l'une des revendications 1 à 2, **caractérisé en ce qu'**un joint (18) circonférentiel est disposé sur la première branche de maintien, de préférence sur le premier coussinet, et/ou sur la seconde branche de maintien (6), de préférence sur le second coussinet (10), pour l'étanchéification de l'arbre de moteur.

4. Dispositif de maintien de moteur (2) selon la revendication 3, **caractérisé en ce que** le joint (18) est fabriqué en un élastomère thermoplastique, de préférence en un vulcanisat thermoplastique.

5. Dispositif de maintien de moteur (2) selon la revendication 3 ou 4, **caractérisé en ce que** le joint (18) est réalisé en tant que joint formé sur la branche de maintien (6) correspondante lors d'un procédé de moulage par injection à deux composants.
